# EUROPÄISCHE PATENTSCHRIFT

(11) **EP 1 348 796 B1**
(45) Veröffentlichungstag und Bekanntmachung des Hinweises auf die Patenterteilung: **16.11.2005**
(21) Anmeldenummer: 03006726.8
(22) Anmeldetag: 24.03.2003
(51) Int. Cl.: D06F 81/08

(54) **Saug-Blasvorrichtung**
Device for suction and blowing
Dispositif pour aspirer et souffler

(30) Priorität: 25.03.2002 DE 10213265
(43) Veröffentlichungstag der Anmeldung: 01.10.2003
(73) Patentinhaber: Veit GmbH, 86899 Landsberg (DE)
(72) Erfinder: Jakob, Klaus, 86862 Lamerdingen (DE); Jannusch, Michael, 86916 Kaufering (DE)
(74) Vertreter: Grünecker, Kinkeldey, Stockmair & Schwanhäusser Anwaltssozietät

(56) Entgegenhaltungen:
- WO-A-02/103102
- DE-A- 3 129 993

## Beschreibung

Die Erfindung betrifft eine Saug-Blasvorrichtung zur wahlweisen Versorgung eines Bügeltisches mit Saug- oder Blasluft mit einem eine Rotationsachse aufweisenden Gebläse, mindestens einem zum Bügeltisch führendem Gebläsekanal und mit einer Umschalteinrichtung zum Umschalten von Saug- auf Blasbetrieb.

Aus dem Stand der Technik sind Saug-Blasvorrichtungen zur Verwendung mit einem Bügeltisch bekannt. Dabei wird auf dem Bügeltisch ein Kleidungsstück aufgebracht, durch welches dann ein Volumenstrom eines Mediums durchgeblasen oder durchgesaugt wird. Das Saugen und/oder Blasen wird durch eine Saug-Blasvorrichtung gewährleistet.

Dazu ist die Saug-Blasvorrichtung dergestalt ausgebildet, dass ein Umschalten von Saug- auf Blasbetrieb möglich ist. Von dem Bügeltisch zu der Saug-Blasvorrichtung führt ein Gebläsekanal. Der Gebläsekanal ist mit einer kanalförmigen verschiebbaren Umschalteinrichtung verbunden, und in der einen Schaltstellung mit der Saugseite eines Gebläses und in der anderen Schaltstellung mit der Druckseite eines Gebläses verbunden. Durch das Verschieben des Umschaltkörpers wird ein Saugen oder Blasen am Bügeltisch verursacht. Während der Umschaltkörper in der einen Schaltstellung, an der Saugseite des Gebläses anliegt, bläst das Gebläse an der Druckseite in das Leere. Während der Umschaltkörper in der anderen Schaltstellung mit der Druckseite des Gebläses verbunden ist, saugt das Gebläse auf der anderen Seite aus dem freien Raum an. Eine derartige Vorrichtung ist aus der DE 197 22 446 A1 bekannt, in der das Umschaltelement translatorisch verschiebbar ist.

Aus der Druckschrift DE 31 29 993 A1 ist eine Lüfteranordnung für die wahlweise Versorgung von Arbeitsgerätschaften mit Saug- oder Blasluft bekannt, bestehend aus einem Radialgebläse, dessen radiale und axiale Luftöffnungen mit einer steuerbare Luftleitelemente aufweisenden Luftkammeranordnung in Verbindung stehen, und bei der die Luftkammeranordnung neben Luftöffnungen für Ab- und Zuluft wenigstens einen Saug-Blas-Anschluss für die Arbeitsgerätschaft aufweist. Diese Lüfteranordnung ist dadurch gekennzeichnet, dass die steuerbaren Luftleitelemente aus einer Drehschieberanordnung und wenigstens einer ersten und zweiten im Bereich der Luftführung der Luftkammeranordnung auf Seiten der axialen radialen Luftöffnung des Radialgebläses angeordneten Luftklappen bestehen, dass ferner das feststehende Element der Drehschieberanordnung ein inneres, mit der axialen Luftöffnung des Radialgebläses fest verbundenes Luftführungsrohr mit ersten und zweiten fensterartigen Öffnungen im Rohrmantel ist, das von einem äußeren, das drehbare Element darstellenden Luftführungsrohr mit entsprechenden ersten und zweiten fensterartigen Öffnungen im Rohrmantel formschlüssig umfasst ist, und dass das freie Ende der so gestalteten Drehschieberanordnung für den Saug-Blas-Anschluss vorgesehen ist.

Die in dieser Druckschrift offenbarte Erfindung hat jedoch den gravierenden Nachteil, dass zwei Klappen verwendet werden, welche bei der Umschaltung und Betätigung erhebliche Druckverluste nach sich ziehen. Es ist somit wünschenswert, eine optimalere, also weniger Druckverluste beinhaltende Lösung des technischen Problems zu kreieren.

Die Aufgabe einer Saug-Blasvorrichtung ist es somit diese verschiedenen Probleme zu vermeiden.

Diese Aufgabe wird durch eine Saug-Blasvorrichtung gelöst, bei der die Umschalteinrichtung eine Blende mit mindestens zwei Löcher und einem um die Gebläserotationsachse drehbaren Umschaltkörper umfasst, wobei der Umschaltkörper mindestens zwei in die Blende mündende Gebläsekanäle enthält, von denen der eine Gebläsekanal als ein ständig mit einer Saugseite des Gebläses verbundener Saugkanal ausgebildet ist, und der andere Gebläsekanal als ein ständig mit einer Druckseite des Gebläses verbundener Blaskanal ausgebildet ist, wobei durch Drehen des Umschaltkörpers die Löcher der Blende wechselweise mit den Gebläsekanälen in Übereinstimmung bringbar sind, um von Saug- auf Blasbetrieb und umgekehrt zu schalten.

Das Schalten von Saug- auf Blasbetrieb kann durch nur einen beweglichen Umschaltkörper realisiert werden. Dadurch kann ein Kleidungsstück welches auf den Bügeltisch aufliegt, gebügelt werden. Die Saug-Blasvorrichtung weist nur einen beweglichen Umschaltkörper auf weswegen eine hohe Wartungsfreiheit der Saug-Blasvorrichtung gewährleistet werden kann. Dadurch können Kosten beim Betrieb minimiert werden. Durch die einfache Konstruktion, kann eine Kostenminimierung bei der Herstellung der Saug-Blasvorrichtung realisiert werden. Es wird durch die Verwendung nur weniger beweglicher Elemente ein erhöhter Lärmpegel vermieden. Die Wartungsintensität und die Ausfallträchtigkeit werden verringert. Die Konstruktion wird erleichtert.

Vorteilhafte Ausgestaltungen sind in den Unteransprüche wiedergegeben.

Besonders vorteilhaft ist, wenn die Saug-Blasvorrichtung einen Saugkanal und einen Blaskanal aufweist, die derart geformt sind, dass in jeder Stellung des Umschaltkörpers bei geöffneter Blende die der Saugseite (21) (siehe Figur 1) des Gebläses (1) zugewandte Seite des Saugkanals (14) in jeder Stellung des Umschaltkörpers (4) an der Saugseite (21) des Gebläses (1) anliegt und die der Druckseite (22) des Gebläses (1) zugewandte Seite des Blaskanals (13) in jeder Stellung des Umschaltkörpers (4) an der Druckseite des Gebläses anliegt. Dadurch kann der Volumenstrom zum Bügeln des Kleidungsstückes gleichmäßig gehalten werden, wodurch die Qualität beim Bügeln des Kleidungsstückes sehr hoch sein kann.

Auch kann es besonders vorteilhaft sein, wenn der Saugkanal und der Blaskanal zumindest abschnittsweise spiral- und/oder schraubenförmig in dem Umschaltkörper verlaufen, um möglichst wenig Verluste beim Umlenken des Volumenstroms zu verursachen und einen guten Wirkungsgrad der Saug-Blasvorrichtung zu gewährleisten.

Wenn eine Rotationsachse des Umschaltkörpers auch als Rotationsachse des Gebläses ausgebildet ist, kann eine einfache Montage realisiert werden. Dadurch können Kosten reduziert werden. Wenn das Gehäuse als rotationssymmetrischer Körper ausgebildet ist, können die Konstruktionsaufwendungen reduziert werden, was besonders vorteilhaft ist.

Wenn der Umschaltkörper eine rotationssymmetrische Außenkontur aufweist, kann der Umschaltkörper innerhalb des Gehäuses gedreht werden ohne anzustoßen. Dadurch kann eine stufenlose Verstellung des Umschaltkörpers realisiert werden.

Besonders vorteilhaft kann es sein, wenn der Umschaltkörper eine zumindest abschnittsweise zylindrische Außenkontur aufweist, wobei der Umschaltkörper innerhalb des Gehäuses passend angebracht ist. Hierdurch können die Verluste beim Übertritt des Volumenstroms aus dem Umschaltkörper in das Gehäuse reduziert werden. Dadurch kann die Effizienz und der Wirkungsgrad der Saug-Blasvorrichtung gesteigert werden.

Wenn die Umschalteinrichtung oberhalb des Gebläses und das Gebläse innerhalb des Gehäuses angebracht ist, ist dies äußerst vorteilhaft für die Vermeidung von hohen Kosten bei der Wartung und dem Aufbau der Saug-Blasvorrichtung, da das Gebläse einfach ausgewechselt oder gereinigt werden kann und eine kompakte Bauweise erreicht werden kann.

Wenn eine Blende auf dem Gehäuse abschließend angebracht ist d.h. mit dem Gehäuse bündig abschließt, und/oder mit dem Gehäuse fest verbunden ist, ist dies besonders vorteilhaft für das Umschalten von Saug- auf Blasbetrieb. Da der Umschaltkörper eine Relativbewegung zu der Blende beim Schalten ausübt, kann ein Verändem des Volumenstroms und eine Umkehr einer Volumenstromrichtung erreicht werden.

Besonders vorteilhaft kann es sein, wenn der Bügeltisch zumindest mit einem Loch der Blende verbunden ist, da dann der Volumenstrom zum Bügeltisch oder vom Bügeltisch wegführbar ist.

Wenn die Saug-Blasvorrichtung mindestens zwei kanalförmige Nebenanschlüsse aufweist, kann es erreicht werden, dass zusätzliche Volumenströme abgezweigt werden, die dann auf separate Weise genutzt werden. Dadurch kann die Saug-Blasvorrichtung auf unterschiedliche Art und Weise eingesetzt werden.

Besonders vorteilhaft kann es sein, wenn die Nebenanschlüsse durch Drehung der Umschalteinrichtung mit den Gebläsekanälen verbindbar sind. Dadurch können entweder die Nebenanschlüsse mit dem Volumenstrom versorgt werden, oder aber die Saug- und Blaskanäle in der Umschaltvorrichtung mit dem Volumenstrom versorgt werden, wodurch sich eine gewollte Volumenstromverteilung realisieren lässt.

Wenn die Nebenanschlüsse durch Löcher im Gehäuse mit dem Gebläsekanälen verbunden sind, wobei die Gebläsekanäle Öffnungen aufweisen, die bei entsprechender Schaltstellung des Umschaltkörpers mit den Löchern in dem Gehäuse verbunden sind, kann dies besonders vorteilhaft, für die Bedienung der Saug-Blasvorrichtung sein. Grund hierfür ist das Vorliegen von nur einem Umschaltelement.

Besonders vorteilhaft kann es sein, wenn der eine der Nebenanschlüsse bei einer Schaltstellung der Umschalteinrichtung jeweils mit dem Saugkanal verbindbar ist, und der andere gleichzeitig mit dem Blaskanal verbindbar ist, oder bei einer anderen Schaltstellung des Umschaltkörpers der jeweils andere Nebenanschluss mit dem Saug- und Blaskanal verbunden ist, um eine Umkehr der Volumenströme in den Nebenanschlüssen realisieren zu können.

Besonders vorteilhaft kann es sein, wenn die Nebenanschlüsse nur bei geschlossener Blendenstellung mit den Gebläsekanälen durchgängig verbindbar sind, um keine Verlustströme im Saugkanal und/oder Blaskanal zu verursachen, und die Volumenströme ausschließlich über die Nebenanschlüsse führbar sind.

Wenn an den Nebenanschlüssen kanalförmige Schwenkarme angebracht sind, kann dies besonders vorteilhaft für das Zuführen des Volumenstroms durch die Nebenanschlüsse und die kanalförmigen Schwenkarme zu dem Bügeltisch sein, um an verschiedene Stellen des Bügeltisches gezielt Saugen oder Blasen zu können, was dem vielseitigen Einsatz zu Gute kommen kann.

Besonders vorteilhaft kann es sein, wenn die Löcher im Gehäuse derart mit den Öffnungen in den Gebläsekanälen kommunizieren, dass selbst bei offener Blende das Medium durch die Nebenanschlüsse saug- und/oder blasbar ist. Dadurch kann es ermöglicht werden, dass sowohl aus den Nebenanschlüssen, als auch aus den Gebläsekanälen ein Volumenstrom ein- und/oder austritt.

Besonders vorteilhaft kann es auch sein, wenn die Gebläsekanäle zumindest abschnittsweise durch eine Innenwandung des Gehäuses und einer Außenwandung des Umschaltkörpers gebildet sind, da dadurch weniger Material für den Umschaltkörper verwendet werden kann, welches zu geringeren Kosten führen kann.

Wenn der Umschaltkörper 4 derart stufenlos verstellbar ist, dass ein Volumenstrom des Mediums aus den Löchern 10 und 11, sowie aus den Öffnungen 17, 18, 19 und 20 stufenlos einstellbar ist, kann es besonders vorteilhaft sein, da sich dann beliebig viele Saug- und Blaszustände herstellen lassen, was besonders für das Bügeln von unterschiedlichen feinen und dicken Kleidungsstücken vorteilhaft sein kann.

Im folgenden werden Ausführungsbeispiele der vorliegenden Erfindung anhand einer Zeichnung näher erläutert. Es zeigen:
- Figur 1: die perspektivische Explosionsansicht der Saug-Blasvorrichtung,
- Figur 2: die perspektivische Ansicht der Umstelleinrichtung,
- Figur 3: einen Querschnitt durch die Umstelleinrichtung aus Figur 2,
- Figur 4: eine perspektivische Ansicht des Umschaltkörpers.

In Figur 1 ist die Saug-Blasvorrichtung mit dem Gebläse 1, dem Gehäuse 2, der Umschalteinrichtung 3, die aus dem Umschaltkörper 4 und der Blende 5 besteht, sowie die Nebenanschlüsse 6 und 7 dargestellt. Das Gebläse 1 und der Umschaltkörper 4 sind um die Gebläserotationsachse 8 und die Rotationsachse 9 drehbar ausgebildet. Das Gebläse 1 befindet sich innerhalb des Gehäuses 2, und unterhalb des Umschaltkörpers 4, wobei der Umschaltkörper 4 ebenfalls innerhalb des Gehäuses 2 befindlich ist. Die Blende 5 ist auf der Oberseite des Gehäuses 2 befestigt. Die Blende 5 schließt mit dem Gehäuse 2 bündig ab.

Die Blende 5 weist ein vorderes Loch 10 und ein hinteres Loch 11 auf. Diese Löcher 10 und 11 haben eine viertelkreisförmige Fläche.

Der Umschaltkörper 4 weist zwei Gebläsekanäle 12 auf. Wobei der vordere Gebläsekanal 12 in der in der Figur 1 gezeigten Schaltstellung einen Blaskanal 13 und der hintere Gebläsekanal 12 in dieser Schaltstellung einen Saugkanal 14 darstellt. Die Ausgänge des Blaskanals 13 und des Saugkanals 14 auf der Oberseite des Umschaltkörpers 4 haben eine gleich große Form und Ausdehnung wie die Löcher 10 und 11 der Blende 5.

Das Gehäuse 2 weist eine rechte Öffnung 15 und eine linke Öffnung 16 mit einem kreisrunden Querschnitt auf. Der Nebenanschluss 6 passt dichtend in das rechte Loch 15 und der Nebenanschluss 7 passt dichtend in das linke Loch 16.

Das Gebläse 1 vollführt eine Relativbewegung zum Gehäuse 2. Der Umschaltkörper 4 führt eine Relativbewegung zum Gehäuse 2 und zur Blende 5 aus. Die Blende 5 ist mit dem Gehäuse 2 festverbunden. Der Umschaltkörper 4 und die Blende 5 bilden einen Verbund im Sinne eines Drehschiebers.

Figur 2 zeigt wie der Umschaltkörper 4 und die Blende 5 zur Umschalteinrichtung 3 zusammengebaut sind. Dabei liegt die Blende 5 auf dem Umschaltkörper 4 oben auf. In dem Umschaltkörper 4 sind Öffnungen 17, 18, 19 und 20 vorgesehen. Der Umschaltkörper 4 ist stufenlos um die Rotationsachse 9 drehbar, was einen stufenlos verstellbaren Volumenstrom aus den Löchern 10 und 11, sowie aus den Öffnungen 17, 18, 19 und 20 ermöglicht.

In Figur 3 ist ein Schnitt durch die Blende 5 und den Umschaltkörper 4 zu sehen. Dabei ist auch ersichtlich, dass die Öffnung 19 in den Saugkanal 14 mündet und die Öffnung 20 in den Blaskanal 13 mündet.

In Figur 4 sind die Verläufe des Blaskanals 13 und des Saugkanals 14 im Umschaltkörper 4 und die Lage der Öffnungen 17, 18, 19 und 20 ersichtlich. So ist die Mittelachse des Umschaltkörpers 4 als Rotationsachse 9 gekennzeichnet. Die Öffnungen 18 und 19 münden in den Saugkanal 14. Die Öffnungen 17 und 20 münden in den Blaskanal 13. Der Blaskanal 13 führt im unteren Bereich des Umschaltkörpers 4 zu der Druckseite des Gebläses 1. Der Saugkanal 14 führt in einem unteren Bereich des Umschaltkörpers 4 zu der Saugseite des Gebläses 1.

Im Folgenden wird die Funktionsweise des hier beschriebenen erfindungsgemäßen Ausführungsbeispiels erläutert.

Über das hintere Loch 11 der Blende 5 wird in einer Ausgangsschaltstellung des Umschaltkörpers 4 Luft durch den Saugkanal 14 in das Gebläse 1 hineingesaugt und vom Gebläse 1 durch den Umschaltkörper 4 und einem der Gebläsekanäle 12, und zwar dem Blaskanal 13, zu und durch das Loch 10 in der Blende 5 geführt. Somit wird Luft durch das Loch 11 angesaugt und durch das Loch 10 ausgeblasen. In einer anderen Schaltstellung, in der der Umschaltkörper 4 zu der eben beschriebenen Schaltstellung um 180° gedreht ist, wird durch das Loch 11 Luft geblasen und durch das Loch 10 Luft angesaugt. Dies liegt daran, dass unter dem Loch 10 dann, in dieser anderen Schaltstellung, der Saugkanal 14 liegt und der Blaskanal 13 unter dem hinteren Loch 11 der Blende 5 liegt. Der am Gebläse anliegende Ausgang von Saugkanal 14 und der am Gebläse anliegende Eingang des Blaskanals 13 liegen jedoch immer an der selben Seite des Gebläses 1 an. Das heißt, dass, egal in welcher Stellung sich der Umschaltkörper 4 befindet, der Blaskanal 13 immer an der Druckseite des Gebläses anliegt und der Saugkanal 14 immer an der Saugseite des Gebläses anliegt. Wird der Umschaltkörper 4 um weitere 90° gedreht, ist die Blende 5 verschlossen. Allerdings sind dann die Öffnungen 15 und 16 geöffnet. Dadurch kann Luft in den Saugkanal 14 durch Öffnung 15 und den Nebenanschluss 6 geführt werden. Luft aus dem Blaskanal 13 kann durch das Loch 16 in den Nebenanschluss 7 geführt werden.

Bei einer weiteren Drehung des Umschaltkörpers 4 um 180° lassen sich die Verhältnisse umkehren. Nun wird Luft durch den Nebenanschluss 7 und das Loch 16 in den Saugkanal 14 zum Gebläse 1 gesaugt. Die Luft wird dann vom Gebläse 1 durch den Blaskanal 13 durch das Loch 15 in den Nebenanschluss 6 geleitet. In der hier dargestellten Ausführungsform wird Luft entweder nur durch die Löcher 15 und 16 geblasen und/oder gesaugt, oder durch die Löcher 11 und 10 gesaugt und/oder geblasen.

In einem weiteren Ausführungsbeispiel ist ein Mischbetrieb in Form von Blasen aus einem der Löcher 10 oder 11 und Blasen aus einem der Löcher 16 oder 15 sowie Saugen aus einem der Löcher 11 oder 10 und Saugen aus einem der Löcher 16 oder 15 möglich.

Hierzu sind die Öffnungen 17, 18, 19 und 20 nicht kreisförmig sondern oval im Querschnitt ausgestaltet.

## Patentansprüche

1. Saug-Blasvorrichtung zur wahlweisen Versorgung eines Bügeltisches mit Saug- oder Blasluft mit einem eine Rotationsachse (8) aufweisenden Gebläse (1), mindestens einem zum Bügeltisch führendem Gebläsekanal (12) und mit einer Umschalteinrichtung (3) zum Umschalten von Saug- auf Blasbetrieb, **dadurch gekennzeichnet, dass** die Umschalteinrichtung (3) eine Blende (5) mit mindestens zwei Löchern (10 und 11) und einem um die Gebläserotationsachse (8) drehbaren Umschaltkörper (4) umfasst, wobei der Umschaltkörper (4) mindestens zwei in die Blende (5) mündende Gebläsekanäle (12) enthält, von denen der eine Gebläsekanal (12) als ein ständig mit einer Saugseite (21) des Gebläses (1) verbundener Saugkanal (14) ausgebildet ist und der andere Gebläsekanal (12) als ein ständig mit einer Druckseite (22) des Gebläses (1) verbundener Blaskanal (13) ausgebildet ist, wobei durch Drehen des Umschaltkörpers (4) die Löcher (10 und 11) der Blende (5) wechselweise mit den Gebläsekanälen (12) in Übereinstimmung bringbar sind, um von Saug- auf Blasbetrieb und umgekehrt zu schalten.

2. Saug-Blasvorrichtung nach Anspruch 1, **dadurch gekennzeichnet, dass** der Saugkanal (14) und der Blaskanal (13) derart geformt sind, dass in jeder Stellung des Umschaltkörpers (4) der Saugkanal (14) an der Saugseite (21) des Gebläses (1) anliegt und die der Druckseite (22) des Gebläses (1) zugewandte Seite des Blaskanals (13) in jeder Stellung des Umschaltkörpers (4) an der Druckseite (22) des Gebläses anliegt.

3. Saug-Blasvorrichtung nach Anspruch 1 oder 2, **dadurch gekennzeichnet, dass** der Saugkanal (14) und der Blaskanal (13) zumindest abschnittsweise spiralförmig und/oder schraubenförmig in dem Umschaltkörper (4) verläuft.

4. Saug-Blasvorrichtung nach einem der Ansprüche 1 bis 3, **dadurch gekennzeichnet, dass** eine Rotationsachse (9) des Umschaltkörpers auch als Rotationsachse (8) des Gebläses (1) ausgebildet ist.

5. Saug-Blasvorrichtung nach einem der Ansprüche 1 bis 4, **dadurch gekennzeichnet, dass** das Gehäuse (2) der Saug-Blasvorrichtung als ein rotationssymmetrischer Körper ausgebildet ist.

6. Saug-Blasvorrichtung nach einem der Ansprüche 1 bis 5, **dadurch gekennzeichnet, dass** der Umschaltkörper (4) eine rotationssymmetrische Außenkontur aufweist.

7. Saug-Blasvorrichtung nach einem der Ansprüche 1 bis 6, **dadurch gekennzeichnet, dass** der Umschaltkörper (4) eine zumindest abschnittsweise zylindrische Außenkontur aufweist, wobei der Umschaltkörper (4) innerhalb des Gehäuses (2) passend angebracht ist.

8. Saug-Blasvorrichtung nach einem der Ansprüche 1 bis 7, **dadurch gekennzeichnet, dass** die Umschalteinrichtung (3) oberhalb des Gebläses (1) angebracht ist, wobei das Gebläse (1) innerhalb des Gehäuses (2) angebracht ist.

9. Saug-Blasvorrichtung nach einem derAnsprüche 1 bis 8, **dadurch gekennzeichnet, dass** die Blende (5) auf dem Gehäuse (2) angebracht ist und mit dem Gehäuse bündig abschließt.

10. Saug-Blasvorrichtung nach einem der Ansprüche 1 bis 9, **dadurch gekennzeichnet, dass** der Bügeltisch zumindest mit einem Loch (10 oder 11) der Blende (5) verbunden ist.

11. Saug-Blasvorrichtung nach Anspruch 1, **dadurch gekennzeichnet, dass** die Saug-Blasvorrichtung mindestens zwei kanalförmige Nebenanschlüsse (6 und 7) aufweist.

12. Saug-Blasvorrichtung nach Anspruch 1 und 11, **dadurch gekennzeichnet, dass** die Nebenanschlüsse (6 und 7) durch Drehung des Umschaltkörpers (4) mit den Gebläsekanälen (12) verbindbar sind.

13. Saug-Blasvorrichtung nach Anspruch 1, 11 und 12, **dadurch gekennzeichnet, dass** die Nebenanschlüsse (6 und 7) durch Löcher (15 und 16) im Gehäuse (2) mit den Gebläsekanälen (12) verbunden sind, wobei die Gebläsekanäle (12) Öffnungen (17 und 18) aufweisen, die bei entsprechender Schaltstellung des Umschaltkörpers (4) mit den Löchern (15 und 16) im Gehäuse (2) verbunden sind.

14. Saug-Blasvorrichtung nach Anspruch 1, 11 bis 13, **dadurch gekennzeichnet, dass** der eine der Nebenanschlüsse (6 oder 7) bei einer Schaltstellung des Umschaltkörpers (4) jeweils mit dem Saugkanal (14) verbindbar ist und der andere gleichzeitig mit dem Blaskanal (13) verbindbar ist, oder umgekehrt bei einer anderen Schaltstellung des Umschaltkörpers (4).

15. Saug-Blasvorrichtung nach Anspruch 1 und 11 bis 14, **dadurch gekennzeichnet, dass** die Nebenanschlüsse (6 und 7) nur bei geschlossener Blendenstellung mit den Gebläsekanälen (12) durchgängig verbindbar sind.

16. Saug-Blasvorrichtung nach einem der Ansprüche 1, 11 bis 15, **dadurch gekennzeichnet, dass** an den Nebenanschlüssen (6 und 7) kanalförmige Schwenkarme angebracht sind.

17. Saug-Blasvorrichtung nach einem der Ansprüche 1, 11 bis 16, **dadurch gekennzeichnet, dass** die Löcher (15 und 16) im Gehäuse derart mit den Öffnungen (17, 18, 19 und 20) in den Gebläsekanälen (12) kommunizieren, dass selbst bei offener Blende (5) das Medium durch die Nebenanschlüsse (6 und 7) saug- und/oder blasbar ist.

18. Saug-Blasvorrichtung nach einem der Ansprüche 1 bis 17, **dadurch gekennzeichnet, dass** die Gebläsekanäle (12) zumindestens abschnittsweise durch eine Innenwandung des Gehäuses (2) und einer Außenwandung des Umschaltkörpers (4) gebildet sind.

19. Saug-Blasvorrichtung nach einen der Ansprüche 1 bis 18, **dadurch gekennzeichnet, dass** der Umschaltkörper (4) derart stufenlos verstellbar ist, dass ein Volumenstrom des Mediums aus den Löchern (10 und 11) und den Öffnungen (17, 18, 19 und 20) stufenlos einstellbar ist.

## Claims

1. Suction blower device for either supplying an ironing table with suction air or blowing air, having a blower (1) with an axis of rotation (8), having at least one blower duct (12) leading to the ironing table and having a switching device (3) for switching from suction to blowing mode, **characterized in that** the switching device (3) comprises a cover (5) with at least two holes (10 and 11), and a switching element (4) which can be rotated about the axis of rotation (8) of the blower, the switching element (4) containing at least two blower ducts (12) which open into the cover (5), of which one blower duct (12) is formed as a suction duct (14) permanently connected to a suction side (21) of the blower (1) and the other blower duct (12) is formed as a blowing duct (13) permanently connected to a delivery side (22) of the blower (1), it being possible by rotating the switching element (4) to bring the holes (10 and 11) of the cover (5) alternately into correspondence with the blower ducts (12) in order to switch from suction to blowing mode and vice versa.

2. Suction blower device according to Claim 1, **characterized in that** the suction duct (14) and the blowing duct (13) are formed in such a way that the suction duct (14) lies on the suction side (21) of the blower (1) in every position of the switching element (4) and that side of the blowing duct (13) facing the delivery side (22) of the blower (1) lies on the delivery side (22) of the blower in every position of the switching element (4) .

3. Suction blower device according to Claim 1 or 2, **characterized in that** the suction duct (14) and the blowing duct (13) extend, at least in places, in a spiral and/or helical shape within the switching element (4).

4. Suction blower device according to one of Claims 1 to 3, **characterized in that** an axis of rotation (9) of the switching element is also formed as an axis of rotation (8) of the blower (1).

5. Suction blower device according to one of Claims 1 to 4, **characterized in that** the housing (2) of the suction blower device is formed as a rotationally symmetrical element.

6. Suction blower device according to one of Claims 1 to 5, **characterized in that** the switching element (4) has a rotationally symmetrical outer contour.

7. Suction blower device according to one of Claims 1 to 6, **characterized in that** the switching element (4) has an outer contour which is cylindrical at least in places, the switching element (4) being mounted to fit within the housing (2).

8. Suction blower device according to one of Claims 1 to 7, **characterized in that** the switching device (3) is mounted above the blower (1), with the blower (1) being mounted inside the housing (2).

9. Suction blower device according to one of Claims 1 to 8, **characterized in that** the cover (5) is mounted on the housing (2) and terminates flush with the housing.

10. Suction blower device according to one of Claims 1 to 9, **characterized in that** the ironing table is connected to at least one hole (10 or 11) of the cover (5).

11. Suction blower device according to Claim 1, **characterized in that** the suction blower device has at least two duct-shaped auxiliary connections (6 and 7).

12. Suction blower device according to Claims 1 and 11, **characterized in that** the auxiliary connections (6 and 7) can be connected to the blower ducts (12) by rotating the switching element (4).

13. Suction blower device according to Claims 1, 11 and 12, **characterized in that** the auxiliary connections (6 and 7) are connected to the blower ducts (12) by means of holes (15 and 16) in the housing (2), the blower ducts (12) having openings (17 and 18) which, when the switching element (4) is in the corresponding switching position, are connected to the holes (15 and 16) in the housing (2).

14. Suction blower device according to Claims 1, 11 to 13, **characterized in that**, in one switching position of the switching element (4), one of the auxiliary connections (6 or 7) can be respectively connected to the suction duct (14) and the other can be connected simultaneously to the blowing duct (13), or vice versa 30 in another switching position of the switching element (4).

15. Suction blower device according to Claims 1 and 11 to 14, **characterized in that** the auxiliary connections 35 (6 and 7) are able to form a through-connection with the blower ducts (12) only when the cover is in the closed position.

16. Suction blower device according to one of Claims 1, 11 to 15, **characterized in that** duct-shaped pivoting arms are mounted on the auxiliary connections (6 and 7).

17. Suction blower device according to one of Claims 1, 11 to 16, **characterized in that** the holes (15 and 16) in the housing communicate with the openings (17, 18 , 19 and 20) in the blower ducts (12) in such a 10 way that the medium can be sucked and/or blown through the auxiliary connections (6 and 7) even when the cover (5) is open.

18. Suction blower device according to one of Claims 1 to 17 , **characterized in that** the blower ducts (12) are formed, at least in places, by an inner wall of the housing (2) and an outer wall of the switching element (4).

19. Suction blower device according to one of Claims 1 to 18, **characterized in that** the switching element (4) can be infinitely varied such that the volumetric flow of the medium flowing out of the holes (10 and 11) and the openings (17, 18, 19 and 20) can be infinitely adjusted.

## Revendications

1. Dispositif d'aspiration et de soufflage pour l'alimentation au choix d'une planche à repasser avec air aspiré ou soufflé, comprenant :
- une soufflante (1) présentant un axe de rotation (8) ;
- au moins un canal de soufflante (12) qui mène vers la planche à repasser ; et
- un dispositif de commutation (3) pour commuter du mode d'aspiration sur le mode de soufflage,
**caractérisé en ce que** le dispositif de commutation (3) comporte un cache (5) avec au moins deux trous (10 et 11) et un corps de commutation (4) pouvant tourner autour de l'axe de rotation de soufflante(8),
sachant que :
- le corps de commutation (4) contient au moins deux canaux de soufflante (12) qui s'embouchent dans le cache (5) et parmi lesquels ledit un canal de soufflante (12) est réalisé comme canal d'aspiration (14) relié en permanence à un côté aspiration (21) de la soufflante (1) et l'autre canal de soufflante (12) est réalisé comme canal de soufflage (13) relié en permanence à un côté pression (22) de la soufflante (1) ; et
- les trous (10 et 11) du cache (5) peuvent être amenés alternativement en correspondance avec les canaux de soufflante (12) par la rotation du corps de commutation (4) afin de commuter du mode d'aspiration sur le mode de soufflage et vice versa.

2. Dispositif d'aspiration et de soufflage selon la revendication 1, **caractérisé en ce que** le canal d'aspiration (14) et le canal de soufflage (13) sont conformés de sorte que, dans chaque position du .corps de commutation (4), le canal d'aspiration (14) vient s'appliquer sur le côté aspiration (21) de la soufflante (1) et **en ce que** le côté du canal de soufflage (13), tourné vers le côté pression (22) de la soufflante (1), vient s'appliquer sur le côté pression (22) de la soufflante dans chaque position du corps de commutation (4) .

3. Dispositif d'aspiration et de soufflage selon la revendication 1 ou 2, **caractérisé en ce que** le canal d'aspiration (14) et le canal de soufflage (13) s'étendent, au moins par tronçons, en forme de spirale et/ou d'hélice dans le corps de commutation (4).

4. Dispositif d'aspiration et de soufflage selon l'une des revendications 1 à 3, **caractérisé en ce qu'**un axe de rotation (9) du corps de commutation est aussi réalisé comme axe de rotation (8) de la soufflante (1).

5. Dispositif d'aspiration et de soufflage selon l'une des revendications 1 à 4, **caractérisé en ce que** le boîtier (2) du dispositif d'aspiration et de soufflage est réalisé comme un corps symétrique en rotation.

6. Dispositif d'aspiration et de soufflage selon l'une des revendications 1 à 5, **caractérisé en ce que** le corps de commutation (4) présente un contour extérieur symétrique en rotation.

7. Dispositif d'aspiration et de soufflage selon l'une des revendications 1 à 6, **caractérisé en ce que** le corps de commutation (4) présente, au moins par tronçons, un contour extérieur cylindrique, le corps de commutation (4) étant monté sur mesure à l'intérieur du boîtier (2).

8. Dispositif d'aspiration et de soufflage selon l'une des revendications 1 à 7, **caractérisé en ce que** le dispositif de commutation (3) est monté au-dessus de la soufflante (1), la soufflante (1) étant montée à l'intérieur du boîtier (2).

9. Dispositif d'aspiration et de soufflage selon l'une des revendications 1 à 8, **caractérisé en ce que** le cache (5) est monté sur le boîtier (2) et forme une terminaison à fleur avec le boîtier.

10. Dispositif d'aspiration et de soufflage selon l'une des revendications 1 à 9, **caractérisé en ce que** la planche à repasser est reliée au moins à un trou (10 ou 11) du cache (5).

11. Dispositif d'aspiration et de soufflage selon la revendication 1, **caractérisé en ce que** le dispositif d'aspiration et de soufflage présente au moins deux raccords annexes (6 et 7) en forme de canal.

12. Dispositif d'aspiration et de soufflage selon les revendications 1 et 11, **caractérisé en ce que** les raccords annexes (6 et 7) peuvent être reliés aux canaux de soufflante (12) par rotation du corps de commutation (4).

13. Dispositif d'aspiration et de soufflage selon les revendications 1, 11 et 12, **caractérisé en ce que** les raccords annexes (6 et 7) sont reliés aux canaux de soufflante (12) par des trous (15 et 16) dans le boîtier (2), les canaux de soufflante (12) présentant des ouvertures (17 et 18) qui sont reliées aux trous (15 et 16) dans le boîtier (2) dans le cas d'une position de service correspondante du corps de commutation (4).

14. Dispositif d'aspiration et de soufflage selon les revendications 1, 11 à 13, **caractérisé en ce que** l'un des raccords annexes (6 ou 7) peut être relié respectivement au canal d'aspiration (14) dans le cas d'une position de service du corps de commutation (4) et **en ce que** l'autre raccord peut être relié simultanément au canal de soufflage (13), ou vice versa, dans le cas d'une autre position de service du corps de commutation (4).

15. Dispositif d'aspiration et de soufflage selon les revendications 1 et 11 à 14, **caractérisé en ce que** les raccords annexes (6 et 7) peuvent être reliés de manière continue aux canaux de soufflante (12) uniquement dans la position fermée du cache.

16. Dispositif d'aspiration et de soufflage selon l'une des revendications 1, 11 à 15, **caractérisé en ce que** des bras pivotants en forme de canal sont montés sur les raccords annexes (6 et 7).

17. Dispositif d'aspiration et de soufflage selon les revendications 1, 11 à 16, **caractérisé en ce que** les trous (15 et 16) dans le boîtier communiquent avec les ouvertures (17, 18, 19 et 20) dans les canaux de soufflante (12) de sorte que, même si le cache (5) est ouvert, la matière peut être aspirée et/ou soufflée par les raccords annexes (6 et 7).

18. Dispositif d'aspiration et de soufflage selon l'une des revendications 1 à 17, **caractérisé en ce que** les canaux de soufflante (12) sont formés, au moins par tronçons, par une paroi intérieure du boîtier (2) et par une paroi extérieure du corps de commutation (4).

19. Dispositif d'aspiration et de soufflage selon l'une des revendications 1 à 18, **caractérisé en ce que** le corps de commutation (4) peut être ajusté progressivement de sorte qu'un flux volumique de la matière sortant des trous (10 et 11) et des ouvertures (17, 18, 19 et 20) peut être ajusté progressivement.
